# EUROPÄISCHE PATENTSCHRIFT

(11) **EP 1 619 751 B1**
(45) Veröffentlichungstag und Bekanntmachung des Hinweises auf die Patenterteilung: **06.10.2010**
(21) Anmeldenummer: 05012307.4
(22) Anmeldetag: 08.06.2005
(51) Int. Cl.: H01Q 9/04, H01Q 9/28, H01Q 9/40, H01Q 13/08

(54) **Breitbandige Antenne mit geringer Bauhöhe**
Wideband antenna of low profile
Antenne à large bande et à profil bas

(30) Priorität: 23.07.2004 DE 102004036001
(43) Veröffentlichungstag der Anmeldung: 25.01.2006
(73) Patentinhaber: EADS Deutschland GmbH, 85521 Ottobrunn (DE)
(72) Erfinder: Arnold, Eugen, 89079 Ulm (DE); Walter, Ingo Dr., 57074 Siegen (DE); Fuchs, Ullrich Dr., 88451 Dettingen (DE); Michael, Birgit Dr., 89079 Ulm (DE)
(74) Vertreter: Meel, Thomas

(56) Entgegenhaltungen:
- EP-A- 1 052 723
- EP-A- 1 209 760
- EP-A- 1 263 083
- DE-A1- 10 204 877
- FR-A- 2 791 815
- GB-A- 964 458
- US-A- 4 546 358
- US-A- 5 440 316
- US-A- 5 734 350
- US-A1- 2001 050 636
- US-A1- 2002 021 249
- US-A1- 2003 052 827
- US-B1- 6 326 919
- US-B1- 6 466 176

## Beschreibung

Die Erfindung betrifft eine Antenne umfassend eine Abstrahlfläche und eine Grundfläche.

Streifenantennen, auch als Patch-Antennen bezeichnet, zeichnen sich durch ein geringes Gewicht und einen geringen Querschnitt aus, was Ihnen eine leichte Handhabung und ein breites Anwendungsfeld verschafft.

Bekannte Streifenantennen bestehen aus einem Metallstreifen, der in einem vorgebbaren Abstand parallel zu einer metallischen Grundfläche angeordnet ist. Zwischen dem Streifen und der Grundfläche befindet sich meist ein homogenes Dielektrikum. Die Länge des Metallstreifens ist so gewählt, dass die elektrische Länge der Leitung, die der Streifen mit der Grundfläche bildet, ungefähr eine halbe Wellenlänge (im Dielektrikum) lang ist. Die Breite der Metallfläche bestimmt im Wesentlichen die Impedanz der Antenne, der Abstand des Streifens zur Grundfläche bestimmt im Wesentlichen die Bandbreite. Dieser Abstand ist gleichzeitig die Bauhöhe der Streifenantenne. Üblicherweise liegt die Bauhöhe zwischen einem Zwanzigstel und einem Fünftel der Freiraumwellenlänge bei Bandmitte, wobei eine größere Bauhöhe eine höhere Bandbreite zur Folge hat.

Ein Nachteil der Streifenantennen ist die geringe Bandbreite. Zur Vergrößerung der Bandbreite wird z.B. die Form des Metallstreifens derart gewählt, dass die Resonanzfrequenzen von zwei oder mehr Schwingungsmoden der Antenne einen relativ geringen Frequenzabstand besitzen. Dadurch lassen sich Bandbreiteverhältnisse von bis zu 1,6:1 erreichen. Das Bandbreiteverhältnis ist definiert als das Verhältnis der oberen Frequenzgrenze zur unteren Frequenzgrenze. Solche Streifenantennen sind z.B. aus EP 0 989 628 B1 und WO 2004/021514 A1 bekannt.
Bei der Streifenantenne aus EP 0 989 628 B1 ist die Grundfläche dabei mittels eines Koaxialkabels mit der Abstrahlfläche verbunden, wobei das Koaxialkabel der Zuführung von Signalen an die Abstrahlfläche dient. Die Grundfläche weist in diesem Fall einen senkrechten Rand auf, welcher sich senkrecht von der Grundfläche erstreckt, so dass sich ein "L"- oder "U"-förmiger Querschnitt ergibt. Ein Nachteil dieser Anordnung ist die für bestimme Anwendungsgebiete zu geringe Bandbreite. Die Gegenstände der Dokumente FR 2 791 815 A1 und EP 1 052 723 A2 betreffen jeweils einen Gegenstand entsprechend dem Oberbegriff des Patentanspruchs 1. Aus US 2001/0050636 A1 ist eine Antenne bekannt mit verschiedenen Ausführungsformen einer Abstrahlfläche.

Für bestimmte kommerzielle und militärische Anwendungsgebiete, z.B. dem Hopping Betrieb bei militärischen Kommunikationsdiensten, bei Kampffeldüberwachungssystemen, bei Sendesystemen, bei denen mehrere Sender, die auf verschiedenen Frequenzen arbeiten, gleichzeitig an die gleiche Antenne angeschlossen sind sowie bei entsprechenden Empfangssystemen benötigt man Antennen, die zwar die geringe Bauhöhe und Baugröße aber eine beträchtlich größere Bandbreite besitzen, als sie sich mit Streifenantennen erzielen lassen. Es gibt natürlich andere Antennentypen, die das geforderte Bandbreiteverhältnis besitzen. Diese besitzen jedoch in vielen Fällen wesentlich größere Abmessungen.

Es ist somit Aufgabe der Erfindung eine verbesserte Antenne anzugeben, mit welcher die Bandbreite wesentlich erhöht werden kann.

Diese Aufgabe wird mit der Antenne gemäß Patentanspruch 1 gelöst. Vorteilhafte Ausführungen der Antenne sind Gegenstand von Unteransprüchen.

Bei der erfindungsgemäßen Antenne ist innerhalb der Umrandung der Abstrahlfläche ein Schlitz senkrecht zur Längenausdehnung L der Abstrahlfläche ausgeführt, wobei der Schlitz durch ein oder mehrere diskrete Induktivitäten überbrückt ist.

Mit dem Begriff Taperung ist hierbei gemeint, dass entlang der Längsausdehnung L der Abstrahlfläche die Breite B sowie die Höhe H der Abstrahlfläche über der Grundfläche variieren.

Die Abstrahlfläche weist vorteilhaft eine maximale Länge Lₘₐₓ ≤ 0,6 λₘₐₓ, eine maximale Breite Bₘₐₓ ≤ λₘₐₓ und eine bezüglich der Grundfläche maximale Höhe Hₘₐₓ ≤ 0,4 λₘₐₓ auf, wobei λₘₐₓ die Freiraumwellenlänge an der unteren Frequenzgrenze fᵤ des Frequenzbandes der Antenne ist. Für das Stehwellenverhältnis VSWR gilt in einem Frequenzbereich [fᵤ, fₒ] mit fᵤ und fₒ als untere und obere Frequenzgrenze des Frequenzbandes der Antenne bevorzugt VSWR ≤ 3, wobei für die Bandbreite fₒ/fᵤ ≥ 1,4 gilt.

Die Abstrahlfläche weist vorteilhaft eine konstante Taperung auf. In diesem Fall weist die Abstrahlfläche die Form eines gleichschenkligen Dreiecks auf. Dabei bildet die Abstrahlfläche zusammen mit der Grundfläche einen TEM-Wellenleiter mit konstantem Wellenwiderstand.

Die Mittel zur Einspeisung elektromagnetischer Energie auf die Antenne sind bevorzugt im Bereich des geringsten Abstandes zwischen Abstrahlfläche und Grundfläche angeordnet. Bei einer dreieckförmigen Abstrahlfläche kann dies zweckmäßig eine Ecke der Abstrahlfläche sein.
Die Einspeisung ist bevorzugt eine koaxiale Einspeisung. Dabei wird der koaxiale Innenleiter galvanisch mit der Abstrahlfläche verbunden, während der Außenleiter galvanisch mit der Grundfläche der Antenne verbunden ist. Die Taperung der Breite der Abstrahlfläche und der Höhe der Abstrahlfläche über der Grundfläche wird dabei zweckmäßig passend zur Impedanz des angeschlossenen Speisekabels gewählt, da dann die an der Speisestelle entstehenden höheren Schwingungsmoden der Antenne nur mit geringer Amplitude angeregt werden.

Die diskreten Bauelemente, die unterhalb der Abstrahlfläche an vorgebbaren Orten mit vorgebbaren Werten verteilt sind, dienen zur Verbesserung der Anpassung für den unteren Teil des Frequenzbereichs. Werte und Orte lassen sich entsprechend den jeweiligen Forderungen an die Anpassung und an das Strahlungsdiagramm der Antenne wählen. Die diskreten Bauelemente können insbesondere Induktivitäten und/oder Kapazitäten sein.

Selbstverständlich sind aber auch andere als dreieckförmige Formen und nichtkonstante Höhen- und Breitentaperung der Abstrahlfläche der Antenne im speziellen Fall sinnvoll. Dadurch sind weitere Verbesserungen der Anpassung und der Form des Strahlungsdiagramms möglich.

Der Begriff "diskretes Bauelement" ist funktionell zu verstehen. Hier kann natürlich statt einer diskreten Induktivität oder Kapazität auch eine Ausführung aus einer auf einem Substrat (nicht dargestellt) gedruckten Leitung verwendet werden.

Die erfindungsgemäße Antenne ermöglicht ein sehr breitbandiges Funkverfahren, z.B. Hoppingbetrieb. Außerdem ist eine gleichzeitige Speisung der Antenne mit mehreren Sendelinien, die in einem breiten Frequenzbereich verteilt sind, möglich. Darüber hinaus ist es mit der erfindungsgemäßen Antenne möglich, mehrere in einem breiten Frequenzband liegende Empfangssignale gleichzeitig zu empfangen.

Ein weiterer Vorteil der erfindungsgemäßen Antenne ist die Möglichkeit, diese breitbandige Antenne direkt vor einer metallischen oder nichtmetallischen Wand zu verwenden, ohne dass sich ihre Anpassung oder ihr Strahlungsdiagramm verschlechtert. Dies ist auch möglich bei konformer Anpassung der Abstrahlfläche an eine eventuell gekrümmte Form der metallischen Wand. Bei einer metallischen Wand kann die Wand selbst als Grundfläche verwendet werden. Die Wand könnte z.B. ein Teil der Oberfläche eines Fahrzeugs, eines Schiffs oder eines Flugzeugs sein. Durch die geringe Bauhöhe der Antenne überragt die Antenne die Fahrzeugoberfläche nur wenig. Dies gilt sowohl für Ausführungen für den VHF-, den UHF und natürlich für den Mikrowellenbereich.

Die Erfindung sowie weitere vorteilhafte Ausführungsformen der Erfindung werden im weiteren anhand von Zeichnungen näher erläutert. Es zeigen :
- Fig. 1: eine erste Ausführungsform eines Antennenaufbaus gemäß der vorliegenden Erfindung in perspektivischer Darstellung,
- Fig. 2: den Antennenaufbau von Fig. 1 in Seitenansicht,
- Fig. 3: den Antennenaufbau von Fig. 1 in Draufsicht,
- Fig. 4: eine zweite Ausführungsform eines Antennenaufbaus gemäß der vorliegen- den Erfindung in perspektivischer Darstellung,
- Fig. 5: den Kurvenverlauf des Stehwellenverhältnisses an der Speisestelle der in Fig. 4 dargestellten Ausführung als Funktion der Frequenz,
- Fig. 6: eine beispielhafte Ausführungsform einer Anwendung einer erfindungsgemä- ßen Antenne einer ersten oder zweiten Ausführungsform.

Das Antennenelement in einem Aufbau in einer ersten bevorzugten Ausführungsform gemäß Fig. 1 bis 3 umfasst eine Abstrahlfläche 1 und eine metallische Grundfläche 2. Zweckmäßig ist an der Speisestelle ein Anschluss 7 - im Weiteren als Signalanschluss bezeichnet - , insbesondere in Form eines Koaxialkabels (nicht dargestellt), zum Zuführen von Signalen an die Abstrahlfläche 1 vorhanden. Der Signalanschluss 7 mittels eines Koaxialkabels kann dabei mittels einem Fachmann bekannter Maßahmen erfolgen, wobei der Innenleiter des Koaxialkabels mit der Abstrahlfläche 1 und der Außenleiter des Koaxialkabels mit der Grundfläche 2 leitend verbunden ist. Zweckmäßig kann das Antennenelement in einem Gehäuse (nicht dargestellt) untergebracht sein.
Im Bereich 5 des Signalanschlusses 7 können bevorzugt Mittel, z.B. Stifte (nicht dargestellt) vorhanden sein, welche ein sicheres Halten der Abstrahlfläche 1 in einer festen, von der Grundfläche 2 getrennten Position ermöglichen. Diese Stifte bestehen zweckmäßig aus elektrisch nicht leitenden Material, z.B. Kunststoff. Selbstverständlich sind auch andere dem Fachmann bekannte Halterungen möglich, z. B. die Füllung des Raumbereichs zwischen der Grundfläche 2 und der Abstrahlfläche 1 mit dielektrischen Material passender Dielektrizitätskonstante.

Fig. 4 zeigt eine zweite Ausführungsform einer erfindungsgemäßen Antenne. Bei dieser Ausführungsform sind die Teile der Abstrahlfläche 1 im Bereich 4 der diskreten Bauelemente 3 und/oder im Bereich 5 des Signalanschlusses (nicht dargestellt) parallel zur Grundfläche 2 ausgeführt. Dadurch lässt sich die Handhabung der Abstrahlfläche 1 und insbesondere die Befestigung der diskreten Bauelemente 3 und des Signalanschlusses an die Abstrahlfläche 1 verbessern.

Die Abstrahlfläche 1 weist im Bereich 4 der diskreten Bauelemente 3 beispielhaft einen Abstandswert Hₘₐₓ von 0,13*λₘₐₓ zur Grundfläche 2 auf, wobei λₘₐₓ dabei die Freiraumwellenlänge an der unteren Frequenzgrenze fᵤ des Frequenzbandes der Antenne ist. Der Abstand Hₘₐₓ wird hierbei zweckmäßig als Lot auf die Grundfläche 2 bestimmt. Die Größe Lₘₐₓ beträgt beispielhaft 0,25*λₘₐₓ, die Größe Bₘₐₓ beträgt beispielhaft ebenfalls 0,25*λₘₐₓ. Ort und Wert der diskreten Bauelemente werden in Abhängigkeit von Hₘₐₓ, Lₘₐₓ und Bₘₐₓ gewählt. Selbstverständlich kann der Abstand Hₘₐₓ zwischen der Abstrahlfläche 1 und der Grundfläche 2 in dem Bereich 4 der diskreten Bauelemente 3 aus Gründen einer verbesserten Anpassung verändert werden.

Erfindungsgemäß weist die Abstrahlfläche 1 einen senkrecht zur ihrer Längenausdehnung L ausgeführten Schlitz 11 auf. Dadurch wird die Abstrahlfläche 1 in einen hinteren Teil HT und einen vorderen Teil VT aufgespaltet. Erfindungsgemäß wird dieser Schlitz 11 durch diskrete Blindelemente (nicht dargestellt), z.B. Induktivitäten überbrückt. Neben der großen Breitbandigkeit, die die Beschaltung mit geeigneten Blindelementen bewirkt, lässt sich durch den Wert und den Ort der Blindelemente auch das Strahlungsdiagramm der Antenne beeinflussen.

Der Begriff "diskretes Blindelement" ist funktionell zu verstehen. Hier kann natürlich statt einer diskreten Induktivität auch eine Ausführung aus einer auf einem Substrat (nicht dargestellt) gedruckten Leitung verwendet werden.

Die Grundfläche 2 kann bei der ersten und zweiten Ausführungsform der Erfindung vorteilhaft eben, einfach- oder doppeltgekrümmt und die Abstrahlfläche 1 zu der Krümmung der Grundfläche 2 konform ausgeführt. Dadurch ist es möglich, den Antennenaufbau auch auf beliebig geformten Trägerstrukturen mit geringem Raumbedarf anzubringen.

Fig. 5 zeigt den Kurvenverlauf des Stehwellenverhältnisses VSWR an der Speisestelle des Signalanschlusses der in Fig. 4 dargestellten Ausführung als Funktion der Frequenz. Das zugrunde liegende Verhältnis stehender Wellen wird basierend auf der Streuung der Spannung berechnet, welche am Eingang des Anschlusses der Speisemittel an der Abstrahlfläche 1 gemessen werden.
Im Frequenzbereich von 220-450 MHz beträgt das Stehwellenverhältnis VSWR weniger als 2. Im gesamten Frequenzband von 200-1050 MHz beträgt das Stehwellenverhältnis weniger als 3.

In Fig.6 ist eine beispielhafte Ausführungsform einer Anwendung einer erfindungsgemäßen Antenne dargestellt. Mehrere Antennen 9 sind am Umfang eines Zylinders 8 angeordnet. Die Form des Zylinders 8 kann dabei zweckmäßig die einem Schiffsmast ähneln. Die Antennen 9 sind auf die Außenfläche des Zylinders 8 gesetzt und werden als Sendeantennen für verschiedene Frequenzbereiche verwendet. Mögliche Sende- bzw. Empfangsbereiche sind dabei z.B. 30-100 MHz, 100-200 MHz und 200-600 MHz.
Die Zylinderarrays werden im Sendefall für Kommunikation und elektronische Gegenmaßnahmen zur Störung gegnerischer Kommunikationseinrichtungen verwendet. Im Empfangsfall werden die Arrays für Kommunikation und für elektronische Unterstützungsmaßnahmen, d.h. Auffassung, Peilung und Klassifikation fremder Kommunikationseinrichtungen verwendet. Zweckmäßig werden die Antennen 9 dabei über so genannte Strahlformungsnetzwerke 10 (beamforming) sowohl in Summendiagramme als auch in Einzelstrahlerdiagramme auf die Endgeräte, also Sender und Empfänger verteilt.

## Patentansprüche

1. Antenne umfassend eine Abstrahlfläche (1) und einer metallischen Grundfläche (2),
wobei
zwischen der Abstrahlfläche (1) und der Grundfläche (2) ein oder mehrere diskrete Bauelemente (3) geschaltet sind und wobei die Abstrahlfläche (1) einen ersten Bereich aufweist, in welchem die Abstrahlfläche (1) bezüglich ihrer Breite B und bezüglich ihrer Höhe H zur Grundfläche (2) eine Taperung aufweist, **dadurch gekennzeichnet, dass**
innerhalb der Umrandung der Abstrahlfläche (1) ein Schlitz (11) senkrecht zur Längenausdehnung L der Abstrahlfläche (1) ausgeführt ist, wobei der Schlitz (11) durch ein oder mehrere diskrete Induktivitäten überbrückt ist.

2. Antenne gemäß Anspruch 1 , wobei die Abstrahlfläche (1) eine maximale Länge Lₘₐₓ ≤ 0,6 λₘₐₓ, eine maximale Breite Bₘₐₓ ≤ λₘₐₓ und eine bezüglich der Grundfläche (2) maximale Höhe Hₘₐₓ ≤ 0,4 λₘₐₓ aufweist, wobei λₘₐₓ die Freiraumwellenlänge an der unteren Frequenzgrenze fᵤ des Frequenzbandes der Antenne ist.

3. Antenne gemäß einem der vorangehenden Ansprüche, wobei die Abstrahlfläche (1) bezüglich der Höhe H und der Breite B eine konstante Taperung aufweist.

4. Antenne gemäß einem der Ansprüche 1-2, wobei die Abstrahlfläche (1) bezüglich der Höhe H und der Breite B eine inkonstante Taperung aufweist.

5. Antenne gemäß einem der vorangehenden Ansprüche, wobei Mittel zum Halten der Abstrahlfläche (1) vorhanden sind, welche die Abstrahlfläche (1) in fester, von der Grundfläche (2) getrennten Position halten.

6. Antenne gemäß einem der vorangehenden Ansprüche, wobei Mittel (7) zur Einspeisung elektromagnetischer Energie auf die Antenne vorhanden sind, welche im Bereich (5) des geringsten Abstandes zwischen Abstrahlfläche (1) und Grundfläche (2) angeordnet sind.

7. Antenne gemäß Anspruch 8, wobei die Abstrahlfläche (1) einen weiteren Bereich (4, 5) im Bereich (4) der diskreten Bauelemente (3) und/oder im Bereich (5) der Einspeisemittel (7) aufweist in welchem die Abstrahlfläche parallel zur Grundfläche (2) ist.

8. Antenne gemäß einem der vorangehenden Ansprüche, wobei die Grundfläche (2) eben, einfach- oder doppeltgekrümmt ist und die Abstrahlfläche (1) zu der Krümmung der Grundfläche (2) konform ausgeführt ist.

9. Anordnung aus mehreren Antennen gemäß einem der vorangehenden Ansprüche, wobei die Antennen entlang des Umfangs einer zylinderförmigen Trägerstruktur (8) angeordnet sind.

10. Anordnung gemäß Anspruch 9, wobei die Antennen über Strahlformungsnetzwerke (10) miteinander verschaltet sind.

## Claims

1. Antenna comprising an emission surface (1) and a metallic base (2),
wherein
one or more discrete components (3) is or are connected between the emission surface (1) and the base surface (2), and wherein the emission surface (1) has a first area, in which the width B and the height H of the emission surface (1) are tapered towards the base surface (2), **characterized in that**
a slot (11) is formed within the boundary of the emission surface (1), at right angles to the longitudinal extent L of the emission surface (1), wherein the slot (11) is bridged by one or more discrete inductances.

2. Antenna according to Claim 1, wherein the emission surface (1) has a maximum length Lₘₐₓ ≤ 0.64λₘₐₓ, a maximum width Bₘₐₓ ≤ λₘₐₓ, and a maximum height Hₘₐₓ with respect to the base surface (2) ≤ 0.4 λₘₐₓ, where λₘₐₓ is the free-space wavelength at the lower frequency limit fᵤ of the frequency band of the antenna.

3. Antenna according to one of the preceding claims, wherein the height H and the width B of the emission surface (1) have a constant taper.

4. Antenna according to one of Claims 1-2, wherein the height H and the width B of the emission surface (1) have a non-constant taper.

5. Antenna according to one of the preceding claims, wherein means are provided for holding the emission surface (1), and hold the emission surface (1) in a fixed position, separated from the base surface (2).

6. Antenna according to one of the preceding claims, wherein means (7) are provided for feeding electromagnetic power to the antenna, which means (7) are arranged in the area (5) of the shortest separation between the emission surface (1) and the base surface (2).

7. Antenna according to Claim 8, wherein the emission surface (1) has a further area (4, 5) in the area (4) of the discrete components (3) and/or in the area (5) of the feed means (7), in which the emission surface is parallel to the base surface (2).

8. Antenna according to one of the preceding claims, wherein the base surface (2) is planar, has single curvature or has double curvature, and the emission surface (1) is designed to conform to the curvature of the base surface (2).

9. Arrangement comprising a plurality of antennas according to one of the preceding claims, wherein the antennas are arranged along the circumference of a cylindrical supporting structure (8).

10. Arrangement according to Claim 9, wherein the antennas are connected to one another via beamforming networks (10).

## Revendications

1. Antenne comprenant une surface radiante (1) et une surface métallique de base (2),
un ou plusieurs composants distincts (3) raccordés entre la surface radiante (1) et la surface de base (2),
la surface radiante (1) présentant une première partie dans laquelle la surface radiante (1) présente un rétrécissement de sa largeur B et de sa hauteur H par rapport à la surface de base (2),
**caractérisée en ce que**
une fente (11) est ménagée à l'intérieur de la bordure de la surface radiante (1) et perpendiculairement à l'extension longitudinale L de la surface radiante (1), la fente (11) étant traversée par une ou plusieurs inductances distinctes.

2. Antenne selon la revendication 1, dans laquelle la surface radiante (1) présente une longueur maximale Lₘₐₓ ≤ 0,6 λₘₐₓ, une largeur maximale Bₘₐₓ ≤ λₘₐₓ et une hauteur maximale Hₘₐₓ de la surface de base (2) ≤ 0,4 λₘₐₓ, λₘₐₓ étant la longueur d'onde dans le vide de la limite inférieure de fréquence fᵤ de la bande de fréquence de l'antenne.

3. Antenne selon l'une des revendications précédentes, dans laquelle la surface radiante (1) présente un rétrécissement constant de sa hauteur H et de sa largeur B.

4. Antenne selon l'une des revendications 1 ou 2, dans laquelle la surface radiante (1) présente un rétrécissement non constant de sa hauteur H et de sa largeur B.

5. Antenne selon l'une des revendications précédentes, qui présente des moyens de maintien de la surface radiante (1) qui maintiennent la surface radiante (1) en une position fixe séparée de la surface de base (2).

6. Antenne selon l'une des revendications précédentes, dans laquelle des moyens (7) d'introduction d'énergie électromagnétique dans l'antenne sont disposés dans la zone (5) où la distance entre la surface radiante (1) et la surface de base (2) est la plus petite.

7. Antenne selon la revendication 8, dans laquelle dans la zone (4) occupée par les composants distincts (3) et/ou dans la zone (5) occupée par les moyens d'injection (7), la surface radiante (1) présente une autre zone (4, 5) dans laquelle la surface radiante est parallèle à la surface de base (2).

8. Antenne selon l'une des revendications précédentes, dans laquelle la surface de base (2) est plane, à courbure simple ou double et la surface radiante (1) épouse la courbure de la surface de base (2).

9. Système constitué de plusieurs antennes selon l'une des revendications précédentes, les antennes étant disposées à la périphérie d'une structure cylindrique de support (8).

10. Système selon la revendication 9, dans lequel les antennes sont raccordées les unes aux autres par des réseaux (10) de façonnage du rayonnement.
